# EUROPÄISCHE PATENTANMELDUNG

(11) **EP 4 647 365 A1**
(43) Veröffentlichungstag der Anmeldung: **12.11.2025**
(21) Anmeldenummer: 25173057.8
(22) Anmeldetag: 29.04.2025
(51) Int. Cl.: B65F 3/08

(54) **HUB-KIPP-VORRICHTUNG UND VERFAHREN ZUM BETREIBEN EINER HUB-KIPP-VORRICHTUNG**

(30) Priorität: 07.05.2024 DE 102024112827
(71) Anmelder: Zöller-Kipper GmbH, 55130 Mainz (DE)
(72) Erfinder: Etz, Konstantin, 65232 Taunusstein (DE)
(74) Vertreter: Regler, Markus Egid

(57) **Zusammenfassung**

Die Erfindung betrifft eine Hub-Kipp-Vorrichtung (100) für ein Abfallsammelfahrzeug mit einer Verfahreinheit (10), die eine Aufnahme für einen Müllbehälter aufweist, einer Führung (20), welche die Verfahreinheit (10) entlang einer Hubrichtung H führt, einem Zugmittel (30) mit einem ersten Ende (32) und einem zweiten Ende (34), wobei das erste Ende (32) an der Verfahreinheit (10) befestigt ist, und einer Antriebsvorrichtung (40) zum Anheben der Verfahreinheit (10) über das Zugmittel (30) entlang der Hubrichtung H, wobei wenigstens eines der Enden (32,34) des Zugmittels (30) über ein Anschlussstück (70) drehbar an einem Festpunkt befestigt ist, wobei das Anschlussstück (70) um den Festpunkt mit einem Drehmoment beaufschlagt wird und wobei ein Sensor (80) vorgesehen ist, der einen oder mehrere Zustände des Anschlussstücks (70) erfassen kann.

Die Erfindung betrifft ferner ein Verfahren zum Betreiben einer derartigen Hub-Kipp-Vorrichtung (100) wobei eine Steuerung mittels des Sensors (80) den Zustand des Anschlussstücks (70) ermittelt und die Antriebsvorrichtung (40) in Abhängigkeit von dem Zustand des Anschlussstücks (70) ansteuert.

## Beschreibung

Die vorliegende Erfindung betrifft eine Hub-Kipp-Vorrichtung und ein Verfahren zum Betreiben einer Hub-Kipp-Vorrichtung.

Bei Abfallsammelfahrzeugen sind Vorrichtungen vorgesehen, um Müllbehälter aufzunehmen und deren Inhalt in einen Sammelraum des Abfallsammelfahrzeugs zu entleeren. Im Allgemeinen werden die Müllbehälter dabei zunächst angehoben und während des Hebevorgangs oder nach dem Hebevorgang gekippt, so dass der Inhalt der Müllbehälter durch eine Öffnung des Sammelraums in selbigen entleert wird.

Der Müllbehälter wird dabei von einer Aufnahme einer Verfahreinheit gehalten, welche durch eine Antriebsvorrichtung auf und ab bewegt wird und eine drehbare Schwenkwelle aufweist. Die Schwenkwelle wird von der Antriebsvorrichtung der Verfahreinheit in Hubrichtung angehoben und dreht um eine Schwenkachse, die senkrecht zur Fahrzeughochrichtung verläuft, so dass der Müllbehälter in eine Entleerposition gekippt wird. Derartige Ausgestaltungen sind beispielsweise in der DE 38 35 748 C1 oder der WO 2020/151849 A1 offenbart.

Damit die Antriebsvorrichtung vor äußeren Einflüssen geschützt ist und keine Gefahr für die Gesundheit der Müllwerker darstellt, ist sie gewöhnlich von einem Gehäuse eingefasst, das eine Öffnung aufweist, durch die die Schwenkwelle geführt wird. Der Hubwagen wird an einer Führung geführt, die sich entlang der Hubrichtung erstreckt. An dem Hubwagen ist ein Zugmittel befestigt, mittels dem der Hubwagen angehoben wird. Eine derartige Hub-Kipp-Vorrichtung ist beispielsweise aus EP 4 215 459 A1 bekannt.

Die Führung befindet sich oftmals ebenfalls in dem Gehäuse, unter anderem um sie vor Verschmutzung zu schützen. Dennoch kann es vorkommen, dass der Hubwagen an der Führung stecken bleibt, weil Partikel aus dem Müll die Führung verschmutzen und den Hubwagen blockieren. Auch kann sich der Hubwagen an der Führung verkanten. Bleibt der Hubwagen dauerhaft stecken, so muss die Hub-Kipp-Vorrichtung manuell gereinigt und gewartet werden. Doch selbst ein temporäres Steckenbleiben kann weitreichende Auswirkungen haben. Bleibt der Hubwagen beim Absenken stecken und wird das Zugmittel weiterbewegt, so verliert das Zugmittel seine Spannung. Löst sich die Blockade, kann der Hubwagen plötzlich ungebremst nach unten fallen, bis er wieder von dem Zugmittel gehalten wird. Dabei wird das Zugmittel schlagartig belastet, was zum Versagen desselben führen kann. Zudem besteht eine Verletzungsgefahr, wenn Müllwerker versuchen, den blockierten Hubwagen zu lösen.

Die Aufgabe der vorliegenden Erfindung besteht somit darin, die Nachteile des Standes der Technik zu vermeiden.

Diese Aufgabe wird durch die Hub-Kipp-Vorrichtung nach Anspruch 1 gelöst. Vorteilhafte Weiterbildungen sind Gegenstand der Unteransprüche.

Die erfindungsgemäße Hub-Kipp-Vorrichtung weist eine Verfahreinheit, eine Führung, ein Zugmittel und eine Antriebsvorrichtung auf. Die Verfahreinheit weist eine Aufnahme für einen Müllbehälter auf. An diese Aufnahme kann der Müllbehälter temporär angebracht werden. Die Führung führt die Verfahreinheit entlang einer Hubrichtung. Die Hubrichtung verläuft bevorzugt senkrecht. Bei manchen Ausführungsformen kann die Hubrichtung aber auch mit einer Neigung zur Senkrechten verlaufen. Das Zugmittel weist zwei Enden auf, ein erstes Ende und ein zweites Ende. Das erste Ende ist an der Verfahreinheit befestigt. Wird an dem Zugmittel gezogen, so bewegt sich die Verfahreinheit mit dem Zugmittel. Durch die Antriebsvorrichtung wird die Verfahreinheit über das Zugmittel entlang der Hubrichtung angehoben.

Die Verfahreinheit kann ferner einen Mechanismus aufweisen, der die Hebebewegung der Verfahreinheit in eine Schwenkbewegung der Aufnahme bewirkt. Zur Verfahreinheit gehört dann auch eine Schwenkwelle, die zum Entleeren des Müllbehälters um eine Schwenkachse gedreht wird und an welcher die Aufnahme für den Müllbehälter angeordnet ist.

Bei der erfindungsgemäßen Hub-Kipp-Vorrichtung ist wenigstens eines der Enden des Zugmittels über ein Anschlussstück drehbar an einem Festpunkt befestigt. Das Anschlussstück wird zudem um den Festpunkt mit einem Drehmoment beaufschlagt. Ferner ist ein Sensor vorgesehen, der einen oder mehrere Zustände des Anschlussstücks erfassen kann, insbesondere einen Normalzustand, den das Anschlussstück einnimmt, wenn das Zugmittel unter Spannung steht.

Beim Anheben und Absenken sollte das Zugmittel jederzeit unter Spannung stehen, da die Verfahreinheit sonst schlagartig an der Führung herunterfallen kann. Solche Bewegungen der Verfahreinheit können Schäden an den Teilen der Hub-Kipp-Vorrichtung, insbesondere an der Anbindung zwischen Zugmittel und Verfahreinheit zur Folge haben. Zudem besteht dadurch eine Verletzungsgefahr. Steht das Zugmittel unter Spannung, befindet sich das Anschlussstück in einem Normalzustand. Steht das Zugmittel nicht mehr unter Spannung, wird das Anschlussstück in einen von dem Normalzustand abweichenden Zustand bewegt, wobei dieser Zustand abhängig davon, wie sehr das Zugmittel die Spannung verloren hat, abhängen kann. Das Anschlussstück wird durch das Drehmoment gedreht, wenn das Zugmittel nicht unter Spannung steht. Durch das Aufbringen eines Drehmoments wird sichergestellt, dass das Anschlussstück immer kontrolliert in die gleiche Richtung gedreht wird, wenn das Zugmittel die Spannung verliert. Würde kein Drehmoment aufgebracht, so würde sich das Anschlussstück unkontrolliert in die eine oder in die andere Richtung drehen. Der Sensor erfasst, ob das Anschlussstück den Normalzustand oder einen anderen Zustand einnimmt und generiert je nach Zustand ein Signal, das von einer Steuerung empfangen und verarbeitet werden kann. Die Steuerung kann Teil der Hub-Kipp-Vorrichtung sein. Es ist aber auch möglich, dass die Steuerung Teil des Abfallsammelfahrzeugs oder eine andere externe Steuerung ist und das Sensorsignal über eine Schnittstelle an diese Steuerung übertragen wird.

Die Erfindung kann an beiden Enden des Zugmittels zum Einsatz kommen. Es ist möglich, dass das erste Ende des Zugmittels mit dem Anschlussstück verbunden und der Festpunkt an der Verfahreinheit angeordnet ist. In diesem Fall ist auch der Sensor bevorzugt an der Verfahreinheit angeordnet, damit die Verfahreinheit das Anschlussstück nicht von dem Sensor wegbewegt. Bei der Anordnung des Anschlussstücks an der Verfahreinheit wird besonders zuverlässig erkannt, wenn das Zugmittel nicht mehr unter Spannung steht, da die unmittelbare Verbindung zwischen Zugmittel und Verfahreinheit überwacht wird.

Alternativ ist es möglich, dass das zweite Ende des Zugmittels mit dem Anschlussstück verbunden und der Festpunkt relativ zu der Führung ortsfest ist. Der Festpunkt kann beispielsweise an einem Gehäuse der Hub-Kipp-Vorrichtung angeordnet sein. Dieses Gehäuse nimmt Teile der Verfahreinheit auf. Diese Anordnung hat den Vorteil, dass die Verfahreinheit nicht mit zusätzlichen Bauteilen belastet wird. Zum einen muss das zusätzliche Gewicht an der Verfahreinheit immer mit angehoben werden. Zudem muss ein Signal eines sich mitbewegenden Sensors an der Verfahreinheit schlussendlich an den stationären Teil übertragen werden, was eine aufwändige Führung einer Signalleitung oder einen Schleifkontakt notwendig macht. Beides erhöht den konstruktiven Aufwand.

Es ist auch möglich, dass an beiden Enden des Zugmittels ein Anschlussstück angeordnet wird. Auf diese Weise wird die Spannung des Zugmittels redundant überwacht.

Das Anschlussstück kann auf verschiedene Arten mit einem Drehmoment beaufschlagt werden. Bei vorteilhaften Weiterbildungen ist das Anschlussstück ein um eine durch den Festpunkt verlaufende Drehachse gelagerter Hebel, der durch Federkraft vorgespannt ist, um das Drehmoment zu bewirken. Dadurch ist die Anbindung des Zugmittels an den Festpunkt einfach zu realisieren. Das Anschlussstück kann gleichzeitig zur Anbindung des Zugmittels und zum Aufbringen der Federkraft genutzt werden. Die Federkraft wird bevorzugt von einem Federelement, insbesondere einer Zugfeder, einer Druckfeder oder einer Torsionsfeder ausgeübt. Zug- und Druckfedern lassen sich besonders vorteilhaft mit dem Hebel verwenden. Im Falle einer Torsionsfeder kann darauf verzichtet werden, die Federkraft über einen Hebel aufzubringen. In diesem Fall kann das Anschlussstück einfacher konstruiert sein.

Die Drehachse des Anschlussstücks verläuft bevorzugt senkrecht zur Hubrichtung. Diese Ausführung ist insbesondere bei der Verwendung einer Kette als Zugmittel von Vorteil. Eine Kette wird bevorzugt in einer Ebene liegend verwendet. Das bedeutet, dass die Drehachsen der einzelnen Kettenglieder zu dem jeweils benachbarten Kettenglied alle senkrecht zu einer einzigen Ebene verlaufen. Die Drehachse verläuft bevorzugt ebenfalls senkrecht zu der gleichen Ebene. Dadurch ist eine besonders sichere und konstruktiv einfache Anbindung des Zugmittels an den Festpunkt möglich.

Die von der Verfahreinheit auf das Zugmittel ausgeübte Zugkraft ist nicht konstant, sondern unter anderem davon abhängig, ob eine Mülltonne an der Verfahreinheit angeordnet und wie voll die Mülltonne ist. Der Erfinder hat erkannt, dass es von Vorteil ist, wenn diese unterschiedlichen Kräfte nicht gegen das Drehmoment, mit welchem das Anschlussstück beaufschlagt wird, arbeiten. Konkret sollen also die Zugkräfte des Zugmittels nicht gegen die Federkräfte des Federelements wirken. Bei vorteilhaften Weiterbildungen verläuft daher eine Zugrichtung des Zugmittels in gespanntem Zustand durch die Drehachse. Unter dem gespannten Zustand wird der Zustand verstanden, den das Zugmittel einnimmt, wenn mindestens das Gewicht der Verfahreinheit an dem Zugmittel hängt. Schon bei dem Mindestgewicht, also der Verfahreinheit ohne Mülltonne, befindet sich das Zugmittel demnach in gespanntem Zustand. Verläuft die Zugrichtung des Zugmittels in diesem Zustand durch die Drehachse, so führt jedes zusätzliche Gewicht nicht dazu, dass gegen das an dem Festpunkt anliegende Drehmoment gearbeitet wird. Vielmehr wird das zusätzliche Gewicht allein durch den Festpunkt bzw. der Lagerung des Anschlussstücks aufgenommen. Besonders vorteilhaft ist es dabei, wenn das Drehmoment derart bemessen ist, dass es das Anschlussstück nicht wesentlich auslenkt, wenn das Zugmittel unter Spannung steht. Mit anderen Worten sollen die Federn stark genug sein, das Anschlussstück zu drehen, wenn das Zugmittel nicht unter Spannung steht, aber gleichzeitig schwach genug sein, dass sie nicht gegen das zusätzliche Gewicht einer Mülltonne arbeiten. Unter einer wesentlichen Auslenkung wird dabei eine Auslenkung um mehr als 1° verstanden.

Bei vorteilhaften Weiterbildungen weist das Anschlussstück zwei Schenkel auf, wobei das Zugmittel an dem einen Schenkel und das Federelement, insbesondere die Zugfeder, an dem anderen Schenkel angreift. Auf diese Weise ist eine höhere Individualisierung in der Ausgestaltung des Anschlussstücks möglich. Die beiden Schenkel können jeweils anhand ihrer Hauptaufgabe konstruiert werden und es müssen weniger Kompromisslösungen gefunden werden.

Bei vorteilhaften Weiterbildungen ist vorgesehen, dass die Zugfeder an einem Ende an dem Anschlussstück und einem anderen Ende an einer Halterung befestigt ist. Die Halterung ist bevorzugt ortsfest an dem Gehäuse der Hub-Kipp-Vorrichtung befestigt. Mit der Halterung wird eine definierte Position für das eine Ende der Zugfeder geschaffen.

Als Sensor wird bevorzugt ein Abstandssensor verwendet. Der Abstandssensor wird dann so auf das Anschlussstück ausgerichtet, dass das Anschlussstück im gespannten Zustand des Zugmittels so angeordnet ist, dass es von dem Abstandssensor erfasst wird. Der Normalzustand des Anschlussstücks wird somit von dem Sensor erfasst. Ferner wird der Abstandssensor derart angeordnet, dass er das Anschlussstück nicht mehr oder mit einer anderen Signalstärke erfasst, wenn die Spannung des Zugmittels nachgelassen hat. Beispielsweise kann das Anschlussstück durch das Drehmoment vollständig von dem Abstandssensor entfernt werden, wenn das Zugmittel seine Spannung verloren hat. Der Abstandssensor erfasst das Anschlussstück dann nicht mehr, was anhand des Signals des Sensors erkennbar ist. Alternativ kann der Abstandssensor auch so ausgestaltet und positioniert sein, dass bereits das Wegbewegen des Anschlussstücks erkannt werden kann, beispielsweise indem das Signal des Sensors nach und nach schwächer wird.

Der Sensor ist bevorzugt ortsfest an der Halterung befestigt. Auf diese Weise ist er relativ zu dem Festpunkt ortsfest und kann eine Bewegung oder eine Änderung des Zustands des Anschlussstücks leicht erkennen. Zudem kann der Sensor so an der Halterung vormontiert werden, was die Montage vereinfacht.

Das Zugmittel ist bevorzugt eine Kette oder ein Seil. Wird eine Kette verwendet, weist die Antriebsvorrichtung bevorzugt ein Zahnrad auf, über dem die Kette liegt. Wird ein Seil verwendet, so weist die Antriebsvorrichtung bevorzugt eine Rolle auf, über welche das Seil läuft. Ein Seil kann aber auch direkt von der Antriebsvorrichtung, beispielsweise einer Winde, zu der Verfahreinheit abgelassen werden und mit dem dortigen Ende an der Verfahreinheit festgemacht sein.

Bei der Verwendung eines Zahnrads oder einer Rolle verläuft das Zugmittel bevorzugt von dem ersten Ende, mit welchem es an der Verfahreinheit festgemacht ist, über das Zahnrad oder die Rolle und anschließend zu dem Festpunkt. Das Zugmittel verläuft bevorzugt auf dem Weg zum und von dem Zahnrad oder der Rolle entlang der Hubrichtung. Der Festpunkt ist bevorzugt direkt unterhalb der seitlichen Ränder des Zahnrads oder der Rolle angeordnet. Mit anderen Worten befindet sich der Festpunkt auf einer tangentialen Verlängerung des Zahnradumfangs bzw. des Rollenumfangs in Hochrichtung.

Die Antriebsvorrichtung ist bevorzugt elektrisch und/oder hydraulisch. Bei einer elektrischen Antriebsvorrichtung ist bevorzugt ein Elektromotor vorgesehen, der das Zahnrad, über welchem die Kette liegt, dreht. Gleiches gilt für die Verwendung einer Rolle oder einer Winde. Bei einer hydraulischen Antriebsvorrichtung ist bevorzugt ein Hydraulikzylinder vorgesehen, der das Zahnrad oder die Rolle auf und ab bewegen kann.

Die Aufgabe der Erfindung wird auch durch ein Abfallsammelfahrzeug mit einem Sammelbehälter und einer Hub-Kipp-Vorrichtung nach der obigen Beschreibung gelöst.

Die Aufgabe der Erfindung wird auch durch ein Verfahren zum Betreiben einer Hub-Kipp-Vorrichtung nach der obigen Beschreibung gelöst, bei dem eine Steuerung mittels des Sensors den Zustand des Anschlussstücks ermittelt und die Antriebsvorrichtung in Abhängigkeit von dem Zustand des Anschlussstücks ansteuert. Die Steuerung kann bevorzugt die Antriebsvorrichtung deaktivieren und/oder ein Signal ausgeben, wenn sie ermittelt hat, dass das Zugmittel nicht unter Spannung steht. Beispielsweise kann die Steuerung die Antriebsvorrichtung stoppen, wenn nicht der Normalzustand des Anschlussstücks vorliegt. Auf diese Weise wird vermieden, dass die Verfahreinheit im Falle einer Blockade schlagartig nach unten fällt und das Zugmittel oder andere Bauteile oder Personen Schaden nehmen.

Die Erfindung wird anhand der Zeichnungen beispielhaft dargestellt und erläutert. Die nachfolgend aufgeführten Figuren sind in den Zeichnungen dargestellt:
- Figur 1: eine Hub-Kipp-Vorrichtung in einer Seitenansicht
- Figur 2: das Detail A der Hub-Kipp-Vorrichtung der Figur 1

Die Hub-Kipp-Vorrichtung 100 der Figur 1 umfasst eine Verfahreinheit 10, eine Führung 20, ein Zugmittel 30 in Form einer Kette und eine Antriebsvorrichtung 40. Die Verfahreinheit 10 und die Führung 20 sind in einem Gehäuse 50 der Hub-Kipp-Vorrichtung 100 angeordnet.

Die Führung 20 umfasst zwei parallel verlaufende Stangen 22. Die Stangen 22 erstrecken sich entlang einer Hubrichtung H. Die Hubrichtung H verläuft bei der hier gezeigten Ausführungsform senkrecht. Die Verfahreinheit 10 weist Aufnahmen für die Stangen 22 auf und ist entlang der Führung 20 verschiebbar.

Die Antriebsvorrichtung 40 weist einen Hubzylinder 42 und ein Zahnrad 44 auf. Das Zahnrad 44 ist drehbar an dem Kolben des Hubzylinders 42 angeordnet und kann dadurch von dem Hubzylinder 42 entlang der Hubrichtung H bewegt werden.

Das Zugmittel 30 weist zwei Enden 32, 34 auf. An dem ersten Ende 32 ist das Zugmittel mit der Verfahreinheit 10 verbunden. An dem zweiten Ende 34 ist das Zugmittel 30 über ein Anschlussstück 70 an einem Festpunkt mit dem Gehäuse 50 verbunden (siehe Figur 2). Das Zugmittel 30 verläuft über das Zahnrad 44 der Antriebsvorrichtung 40. Das Zahnrad 44 ist frei drehend gelagert. Sowohl der Anbindungspunkt des Zugmittels 30 an die Verfahreinheit 10 als auch der Festpunkt befinden sich jeweils auf einer tangentialen Verlängerung des Zahnradumfangs in Hubrichtung H. Mit anderen Worten sind die direkt unterhalb der seitlichen Ränder des Zahnrads 44 angeordnet. Auf diese Weise verläuft das Zugmittel 30 von dem Zahnrad 44 zu dem Anbindungspunkt als auch zu dem Festpunkt entlang der Hubrichtung H, hier also senkrecht.

Wird der Hubzylinder 42 ausgefahren, so bewegt sich das Zahnrad 44 entlang der Hubrichtung nach oben. Das Zugmittel 30 rollt dabei über das Zahnrad 44, da es an dem zweiten Ende 34 von dem Gehäuse festgehalten wird. Infolgedessen wird die Verfahreinheit 10 von dem Zugmittel 30 nach oben gezogen. Durch die Führung 20 bewegt sich die Verfahreinheit 10 dabei entlang der Hubrichtung H nach oben.

Die Hub-Kipp-Vorrichtung 100 kann an einem Abfallsammelfahrzeug (nicht dargestellt), insbesondere an dessen Heck oder dessen Seite, angeordnet werden. Durch die Hub-Kipp-Vorrichtung 100 kann ein Abfallbehälter (nicht dargestellt) angehoben und anschließend, insbesondere durch eine Schwenkbewegung, in einen Aufnahmebehälter des Abfallsammelfahrzeugs entleert werden. Für die Umsetzung der Hubbewegung in eine Schwenkbewegung weist die Verfahreinheit 10 einen Mechanismus auf, der hier nicht näher beschrieben wird.

Die Figur 2 zeigt die Anbindung des Zugmittels 30 an das Gehäuse 50. Das Zugmittel 30 ist mit dem zweiten Ende 34 über das Anschlussstück 70 an dem Festpunkt befestigt. Das Anschlussstück 70 ist durch einen Bolzen 54 an dem Gehäuse 50 ortsfest gelagert und um eine durch den Festpunkt verlaufende Drehachse D frei drehbar. Der Festpunkt ist dadurch an dem Gehäuse 50 ebenfalls ortsfest. Die Drehachse D verläuft bei der gezeigten Ausführungsform senkrecht zu der Hubrichtung H und senkrecht zur Zeichenebene. Wird die Hub-Kipp-Vorrichtung 100 am Heck eines Abfallsammelfahrzeugs angebracht, verläuft die Drehachse D parallel zur Querachse des Fahrzeugs.

Das Anschlussstück 70 weist mehrere Schenkel 72, 74 auf, einen Zugschenkel 72 und einen Indikatorschenkel 74. Die Schenkel 72, 74 sind relativ zueinander nicht bewegbar oder drehbar. Das Zugmittel 30 ist an dem Zugschenkel 72 befestigt. Dadurch ist das Zugmittel 30 über das Anschlussstück 70 mit dem Gehäuse 50 verbunden.

Die Hub-Kipp-Vorrichtung 100 umfasst eine Halterung 52, die ortsfest an dem Gehäuse 50 angeordnet ist. An der Halterung 52 sind eine Zugfeder 60 und ein Sensor 80 angebracht. Die Zugfeder 60 ist an einem Ende mit der Halterung 52 und an dem anderen Ende mit dem Indikatorschenkel 74 verbunden. Halterung 52 und Indikatorschenkel 74 weisen hierzu jeweils eine Öse auf. Die Zugkraft der Zugfeder 60 bewirkt über den Indikatorschenkel 74 als Hebel ein Drehmoment auf das Anschlussstück 70.

Der Sensor 80 ist bei der hier gezeigten Ausführungsform ein Abstandssensor. Ist das Zugmittel 30 gespannt, so ist das Anschlussstück 70 aufgrund der von dem Zugmittel 30 ausgeübten Zugkraft so orientiert, dass der Indikatorschenkel 76 von dem Sensor 80 erfasst wird. In diesem Zustand zeigt das Anschlussstück 70 also an, dass das Zugmittel 30 gespannt ist. Lässt die Spannung des Zugmittels 30 nach oder fällt sie gänzlich weg, so dreht sich das Anschlussstück 70 aufgrund der Zugkraft der Zugfeder 60 derart, dass der Indikatorschenkel 76 nur noch teilweise oder nicht mehr von dem Sensor 80 erfasst wird. Das Anschlussstück 70 zeigt dadurch an, dass das Zugmittel 30 nicht mehr gespannt ist. Dabei kann das Anschlussstück 70 beliebig viele Zustände einnehmen, wobei durch den Sensor 80 erfasst wird, inwieweit das Zugmittel 30 seine Spannung verloren hat. Das Signal des Sensors 80 kann von einer Steuerung (nicht dargestellt) ausgewertet werden. Die Steuerung kann anhand des Signals feststellen, ob das Zugmittel 30 gespannt ist oder nicht.

Zum Ablassen der Verfahreinheit 10 aus einer angehobenen Position wird der Hubzylinder 42 eingefahren. Dadurch wird das Zahnrad 44 nach unten bewegt. Aufgrund des Gewichts der Verfahreinheit 10, das an dem Zugmittel 30 hängt, ist das Zugmittel 30 gespannt und rollt auf dem Zahnrad 44 ab. Die Verfahreinheit 10 wird infolge dessen nach unten abgelassen. Wird die Verfahreinheit 10 blockiert, beispielsweise weil sie sich an den Stangen 22 verkantet, so wird das Zugmittel 30 nach und nach entlastet, da das Gewicht der verkanteten Verfahreinheit 10 von den Stangen 22 aufgenommen wird. Das Zugmittel 30 steht dann nicht unter Spannung, sondern ist schlaff. Je weiter der Hubzylinder 42 eingefahren wird, desto weniger steht das Zugmittel 30 unter Spannung. Durch das von der Zugfeder 60 auf das Anschlussstück 70 ausgeübte Drehmoment wird das Anschlussstück 70 gedreht, sobald das Zugmittel 30 die Spannung verliert. Aufgrund dessen wird der Indikatorschenkel 76 von dem Sensor wegbewegt, was von der Steuerung entsprechend erfasst werden kann. Die Steuerung kann dann den Hubzylinder 42 anhalten und/oder ein Warnsignal ausgeben.

### Bezugszeichenliste

- 10: Verfahreinheit

- 20: Führung
- 22: Stangen

- 30: Zugmittel
- 32: erstes Ende
- 34: zweites Ende

- 40: Antriebsvorrichtung
- 42: Hubzylinder
- 44: Zahnrad

- 50: Gehäuse
- 52: Halterung
- 54: Bolzen

- 60: Zugfeder

- 70: Anschlussstück
- 72: Zugschenkel
- 74: Indikatorschenkel

- 80: Sensor

- 100: Hub-Kipp-Vorrichtung

- D: Drehachse
- H: Hubrichtung

## Patentansprüche

1. Hub-Kipp-Vorrichtung (100) für ein Abfallsammelfahrzeug mit
einer Verfahreinheit (10), die eine Aufnahme für einen Müllbehälter aufweist,
einer Führung (20), welche die Verfahreinheit (10) entlang einer Hubrichtung H führt, einem Zugmittel (30) mit einem ersten Ende (32) und einem zweiten Ende (34), wobei das erste Ende (32) an der Verfahreinheit (10) befestigt ist, und
einer Antriebsvorrichtung (40) zum Anheben der Verfahreinheit (10) über das Zugmittel (30) entlang der Hubrichtung H,
**dadurch gekennzeichnet,**
**dass** wenigstens eines der Enden (32,34) des Zugmittels (30) über ein Anschlussstück (70) drehbar an einem Festpunkt befestigt ist,
**dass** das Anschlussstück (70) um den Festpunkt mit einem Drehmoment beaufschlagt wird und
**dass** ein Sensor (80) vorgesehen ist, der einen oder mehrere Zustände des Anschlussstücks (70) erfassen kann.

2. Hub-Kipp-Vorrichtung (100) nach Anspruch 1,
**dadurch gekennzeichnet,**
**dass** das erste Ende (32) des Zugmittels (30) mit dem Anschlussstück (70) verbunden und der Festpunkt an der Verfahreinheit (10) angeordnet ist oder
**dass** das zweite Ende (34) des Zugmittels (30) mit dem Anschlussstück (70) verbunden und der Festpunkt relativ zu der Führung (20) ortsfest ist.

3. Hub-Kipp-Vorrichtung (100) nach einem der vorhergehenden Ansprüche,
**dadurch gekennzeichnet,**
**dass** das Anschlussstück (32) ein um eine durch den Festpunkt verlaufende Drehachse D gelagerter Hebel ist, der durch Federkraft vorgespannt ist, um das Drehmoment zu bewirken.

4. Hub-Kipp-Vorrichtung (100) nach Anspruch 3,
**dadurch gekennzeichnet,**
**dass** die Federkraft von einer Zugfeder (60), einer Druckfeder oder einer Torsionsfeder ausgeübt wird.

5. Hub-Kipp-Vorrichtung (100) nach Anspruch 3 oder 4,
**dadurch gekennzeichnet,**
**dass** die Drehachse D senkrecht zur Hubrichtung H verläuft.

6. Hub-Kipp-Vorrichtung (100) nach einem der Ansprüche 3 bis 5,
**dadurch gekennzeichnet,**
**dass** eine Zugrichtung des Zugmittels (30) in gespanntem Zustand durch die Drehachse D verläuft.

7. Hub-Kipp-Vorrichtung (100) nach einem der vorhergehenden Ansprüche,
**dadurch gekennzeichnet,**
**dass** das Drehmoment derart bemessen ist, dass es das Anschlussstück (70) nicht wesentlich auslenkt, wenn das Zugmittel (30) unter Spannung steht.

8. Hub-Kipp-Vorrichtung (100) nach einem der Ansprüche 4 bis 7,
**dadurch gekennzeichnet,**
**dass** das Anschlussstück (70) zwei Schenkel (72,74) aufweist, wobei das Zugmittel (30) an dem einen Schenkel (72,74) und die Zugfeder (60) an dem anderen Schenkel (72,74) angreift.

9. Hub-Kipp-Vorrichtung (100) nach einem der Ansprüche 4 bis 8,
**dadurch gekennzeichnet,**
**dass** die Zugfeder (60) an einem Ende an dem Anschlussstück (70) und an dem anderen Ende an einer Halterung (52) befestigt ist, die ortsfest an einem Gehäuse (50) befestigt ist, welches die Verfahreinheit (10) teilweise aufnimmt.

10. Hub-Kipp-Vorrichtung (100) nach einem der vorhergehenden Ansprüche,
**dadurch gekennzeichnet,**
**dass** der Sensor (80) ein Abstandssensor ist.

11. Hub-Kipp-Vorrichtung (100) nach Anspruch 9 oder 10,
**dadurch gekennzeichnet,**
**dass** der Sensor (80) ortsfest an der Halterung (52) befestigt ist.

12. Hub-Kipp-Vorrichtung (100) nach einem der vorhergehenden Ansprüche,
**dadurch gekennzeichnet,**
**dass** der Sensor (80) das Anschlussstück (70) erfasst, wenn das Zugmittel (30) gespannt ist.

13. Hub-Kipp-Vorrichtung (100) nach einem der vorhergehenden Ansprüche,
**dadurch gekennzeichnet,**
**dass** das Zugmittel (30) eine Kette oder ein Seil ist.

14. Verfahren zum Betreiben einer Hub-Kipp-Vorrichtung (100) nach einem der vorhergehenden Ansprüche,
**dadurch gekennzeichnet,**
**dass** eine Steuerung mittels des Sensors (80) den Zustand des Anschlussstücks (70) ermittelt und die Antriebsvorrichtung (40) in Abhängigkeit von dem Zustand des Anschlussstücks (70) ansteuert.

15. Verfahren nach Anspruch 14,
**dadurch gekennzeichnet,**
**dass** die Antriebsvorrichtung (40) von der Steuerung deaktiviert und/oder ein Signal ausgegeben wird, wenn die Steuerung ermittelt hat, dass das Zugmittel (30) nicht unter Spannung steht.
